# EUROPÄISCHE PATENTSCHRIFT

(11) **EP 0 389 775 B1**
(45) Veröffentlichungstag und Bekanntmachung des Hinweises auf die Patenterteilung: **31.05.1995**
(21) Anmeldenummer: 90102944.7
(22) Anmeldetag: 15.02.1990
(51) Int. Cl.: F02P 17/00, F02P 11/06

(54) **Schaltungsanordnung zur Überwachung einer Hochspannungszündanlage**
Watch circuit of the high voltage in an ignition device
Circuit pour la surveillance de la haute tension dans une installation d'allumage

(30) Priorität: 25.03.1989 DE 3909906
(43) Veröffentlichungstag der Anmeldung: 03.10.1990
(73) Patentinhaber: ROBERT BOSCH GMBH, 70442 Stuttgart (DE)
(72) Erfinder: Kugler, Karl-Heinz, D-7143 Vaihingen 11 (DE); Zimmermann, Christian, Dipl.-Ing., D-7121 Ingersheim (DE); Köhnle, Hans, Dipl.-Ing., D-7141 Schwieberdingen (DE); Kaller, Ernst, D-7146 Tamm (DE)

(56) Entgegenhaltungen:
- EP-A- 0 344 349
- WO-A-89/11591
- DE-A- 3 629 824
- US-A- 3 942 102
- US-A- 4 454 560
- PATENT ABSTRACTS OF JAPAN, Band 9, Nr. 139 (M-387)[1862], 14. Juni 1985 & JP-A-60 19 962

## Beschreibung

Die Erfindung betrifft eine Schaltungsanordnung zur Überwachung einer Hochspannungszündanlage einer Brennkraftmaschine eines Kraftfahrzeuges oder dergleichen nach der Gattung des Hauptanspruchs. Eine solche Schaltungsanordung ist bereits aus der JP-A-60-19 962 bekannt, bei welcher der Primärstrom der Zündspule mit Hilfe eines Meßwiderstandes erfaßt und in eine entsprechende Prüfspannung umgewandelt wird. Diese Prüfspannung wird mit einem Referenzwert verglichen und so eine Fehlzündung im Zündsystem erkannt.

Um die Schadstoffwerte des Abgases einer Brennkraftmaschine eines Kraftfahrzeuges oder dergleichen möglichst niedrig zu halten, ist der Einsatz eines Katalysators erforderlich. Die Effizienz und Lebensdauer eines derartigen Katalysators ist wesentlich von der einwandfreien Funktion der Brennkraftmaschine abhängig. Sofern Fehler, beispielsweise in der Hochspannungszündanlage auftreten, kann es zu Betriebszuständen kommen, die den Katalysator unzulässig belasten.

Es ist die Aufgabe der Erfindung, eine Einrichtung zur Verfügung zu stellen, die Fehler in Zündsystemen, die beispielsweise durch Neben- und/oder Kurzschlüsse im Sekundärkreis auftreten, möglichst einfach zu erkennen.

### Vorteile der Erfindung

Durch die erfindungsgemäße Schaltungsanordnung mit den Merkmalen des Hauptanspruchs ergibt sich dem gegenüber der Vorteil, daß Fehler in der Hochspannungszündanlage durch Neben- und/oder Kurzschlüsse in der Sekundärwicklung der Zündspule, dem Zündgeschirr oder der Zündkerzen erkannt werden, so daß rechtzeitig Abhilfemaßnahmen getroffen werden können. Demgemäß läßt sich mit dem Einsatz der erfindungsgemäßen Schaltungsanordnung eine Katalysatorschutzfunktion realisieren. Die dem Primärstrom der Zündspule entsprechende Prüfspannung läßt bei einem Vergleich gegenüber der Versorgungsspannung der Hochspannungszündanlage eine Aussage über den Anlagenzustand zu. Sofern Neben- und/oder Kurzschlüsse im Sekundärkreis auftreten, führt dieses - durch die magnetische Kopplung von Sekundär- und Primärseite der Zündspule zu einer Verringerung ihrer wirksamen Primärinduktivität, so daß es zu einem schnelleren Anstieg des Primärstroms (Ladestroms der Zündspule) kommt. Der Primärstromanstieg wird von der Meßanordnung erfaßt und führt zu einem entsprechend schnellen Anstieg der Prüfspannung, wodurch sich gegenüber einer fehlerfreien Zündanlage eine Verschiebung der Relation zwischen Prüfspannung zu Versorgungsspannung ergibt, die zur Auslösung einer Fehlermeldung führt.

Nach einer Weiterbildung der Erfindung ist vorgesehen, daß die Meßanordnung ein im Primärstromkreis der Zündspule liegendes Shunt aufweist. Die am Shunt abfallende Spannung stellt ein Maß für den sich jeweils bei einem Zündvorgang einstellenden Primärstrom dar.

Vorzugsweise ist vorgesehen, daß parallel zum Shunt eine Filterschaltung liegt, die aus einer Reihenschaltung eines Widerstandes und eines Kondensators gebildet ist. Die Kondensatorspannung bildet die zur Überwachnung der Zündanlage herangezogene Prüfspannung.

Durch den Vergleich der Prüfspannung mit der Versorgungsspannung ist gewährleistet, daß durch Versorgungsspannungsänderungen hervorgerufene Primärstromänderungen nicht zu einer Fehlermeldung führen. Die Höhe der Versorgungsspannung ist beispielsweise von dem Ladezustand der Batterie des Kraftfahrzeuges und auch von der Einstellung des Reglers abhängig.

Eine besonders einfache Meßwert-Auswertung ist mittels eines Komparators der Auswerteschaltung möglich, dem die Prüfspannung und die Versorgungsspannung zugeführt werden. Übersteigt die Prüfspannung in Relation zur Versorgungsspannung einen bestimmten Wert, so liegt ein Neben- bzw. Kurzschlußfehler der Hochspannungszündanlage vor.

Vorzugsweise bildet die Auswerteschaltung für den Spannungsvergleich einen der Versorgungsspannung entsprechenden Referenzwert. Für die Fehlerauswertung wird die Höhe der Prüfspannung der Größe des Referenzwertes gegenübergestellt. Wird von der Batteriespannung ausgegangen, so wird ein der Batteriespannung des Kraftfahrzeuges entsprechender Referenzwert für die Überwachung herangezogen.

Eine Weiterbildung der Erfindung zeichnet sich dadurch aus, daß die Auswerteschaltung für den Spannungsvergleich mindestens einen Momentanwert der Prüfspannung heranzieht. Demgemäß erfolgt zur Bildung des Momentanwertes eine Abtastung des Spannungsanstiegs der Prüfspannung in einem entsprechend gewählten Zeitpunkt. Die zeitliche Lage des Momentanwertes in Bezug auf die Zeitdauer eines Primärstromimpulses liegt vorzugsweise in der ersten, früheren Hälfte des Primärstromimpulses, da sich durch Neben- und/oder Kurzschlüsse bedingte Fehler insbesondere in der ersten Hälfte des dem Primärstromverlaufs entsprechenden Prüfspannungsanstiegs bemerkbar machen.

Je nach Ausbildung, Aufbau bzw. Typ der zum Einsatz gelangenden Zündanlage kann der für die Fehlererkennung repräsentative Bereich innerhalb der Länge eines Primärstromimpulses unterschiedlich sein, so daß vorteilhafterweise die zeitliche Lage des Momentanwertes der Prüfspannung in Bezug auf die Zeitdauer eines Primärstromimpulses in Abhängigkeit von dem jeweils eingesetzten Zündanlagensystem festgelegt wird.

Die Überwachung wird besonders vereinfacht, wenn die Auswerteschaltung bei im Vergleich zum Referenzwert größerem Momentanwert die Fehlermeldung abgibt. Die Überwachung läßt sich auf einfache Weise mit einem Komparator durchführen.

Neben der bereits genannten Fehlermeldung ist es zusätzlich oder aber auch alternativ möglich, bei einem unzulässigen Betriebszustand die Hochspannungszündanlage außer Betrieb zu setzen.

### Zeichnung

Die Erfindung wird anhand der Zeichnungen näher erläutert. Es zeigen:
Figur 1 einen Prinzipschaltplan der erfindungsgemäßen Schaltungsanordnung,
Figur 2 ein Ersatzschaltbild einer einen Neben- und/oder Kurzschluß aufweisenden Zündspule,
Figur 3 ein Prüfspannungsdiagramm einer fehlerfreien Zündspule,
Figur 4 ein Prüfspannungsdiagramm einer einen Nebenschluß (500 kΩ) aufweisenden Zündspule,
Figur 5 ein Prüfspannungsdiagramm einer einen Nebenanschluß (100 kΩ) aufweisenden Zündspule,
Figur 6 ein Prüfspannungsdiagramm einer einen Kurzschluß aufweisenden Zündspule und
Figur 7 eine Meßwerttabelle betreffend die in den Figuren 3 bis 6 dargestellten Prüfspannungsverläufe.

### Beschreibung des Ausführungsbeispiels

Die Figur 1 zeigt eine Schaltungsanordnung zur Überwachung einer Hochspannungszündanlage einer Brennkraftmaschine eines Kraftfahrzeuges oder dergleichen. Die Überwachung erfolgt im Hinblick auf Neben- und/oder Kurzschlüsse auf der Sekundärseite 1 einer Zündspule 2.

Die Primärwicklung 3 der Zündspule 2 ist mit ihrem einen Ende 4 an eine Versorgungsspannung U_{V} angeschlossen. Bei der Versorgungsspannung U_{V} kann es sich um die Batteriespannung des Kraftfahrzeuges handeln.

Das andere Ende 5 der Primärwicklung 3 ist mit einem Unterbrecher 6 verbunden, der über ein Shunt 7 an Masse 8 liegt. An der Masse 8 ist der andere Pol der Versorgungsspannung U_{V} angeschlossen; vorzugsweise handelt es sich hierbei um das Chassis des Kraftfahrzeuges.

Der Unterbrecher 6 ist als Transistor T ausgebildet. Seine Basis wird von einer nicht dargestellten Ansteuerschaltung eines Steuergerätes der Hochspannungszündanlage angesteuert; seine Kollektor-Emitter-Strecke ist in den Primärstromkreis der Primärwicklung 3 geschaltet.

Parallel zum Shunt 7 liegt eine Filterschaltung 9, die aus einer Reihenschaltung eines Widerstandes R und eines Kondensators C besteht. Die am Kondensator anliegende Kondensatorspannung U_{C} bildet eine Prüfspannung U_{Pr}. Die Prüfspannung U_{Pr} wird einer Auswerteschaltung 10 zugeführt.

Das Shunt 7 bildet zusammen mit dem Widerstand R und dem Kondensator C eine Meßanordnung 11, die den durch die Primärwicklung 3 der Zündspule 2 fließenden Primärstrom i in eine entsprechende Prüfspannung U_{Pr} umwandelt.

Der Meßanordnung 11 wird ferner die Versorgungsspannung U_{V} bzw. die Batteriespannung des Kraftfahrzeuges zugeführt. Sie bildet einen der Versorgungsspannung U_{V} bzw. Batteriespannung entsprechenden Referenzwert U_{R}.

Die Sekundärwicklung 12 der Zündspule 2 ist mit ihrem Hochspannungsanschluß 13 an eine Elektrode 14 einer Zündkerze 15 angeschlossen. Die andere Elektrode 16 steht mit Masse 8 in Verbindung.

Fehler, die durch Neben- und/oder Kurzschlüsse der Sekundärwicklung 12, des Zündgeschirrs (Zuleitung zur Zündkerze und dergleichen) und/oder der Zündkerze 15 auftreten, können - gemäß Figur 1 - durch einen Nebenschlußwiderstand R_{N} dargestellt und erfaßt werden. Sekundärseitige Neben- und/oder Kurzschlüsse führen durch die Kopplung von Sekundär- und Primärseite der Zündspule 2 zu einer Verringerung der wirksamen Primärinduktivität L_{1 wirk}. Dieses wird aus der Figur 2 deutlich, die das Ersatzschaltbild der Zündspule 2 zeigt. Diese besteht aus dem Wirkwiderstand R₁ der Primärseite, der in Reihe zu einer Streuinduktivität L_{S1} liegt. Hieran schließt sich ein die Eisenverluste berücksichtigender Widerstand R_{Fe} und - parallel da zu - eine Querinduktivität M an. Die Sekundärseite ist im Ersatzschaltbild durch die Streuinduktivität L_{S2} durch den Wirkwiderstand R₂ repräsentiert. Auftretendende Neben- und/oder Kurzschlüsse werden durch Einschaltung des Nebenschlußwiderstandes R_{N} berücksichtigt. Insgesamt wird deutlich, daß sich je nach Größe des Nebenschlußwiderstandes R_{N} die in die Figur 2 eingetragenene wirksame Primärinduktivität L_{1 wirk} verändert. Mit kleiner werdendem Nebenschlußwiderstand R_{N} verringert sich auch die wirksame Primärinduktivität L_{1 wirk}. Dieses führt zu einem schnelleren Anstieg des Primärstroms i.

In den Figuren 3 bis 6 ist der einem Primärstromimpuls entsprechende zeitliche Verlauf der Prüfspannung U_{Pr} für verschieden große Nebenschlußwiderstände R_{N} dargestellt. Die Figur 3 betrifft eine fehlerfrei arbeitende Hochspannungszündanlage, d. h. der Nebenschlußwiderstand R_{N} ist unendlich. In der Figur 4 weist der Nebenschlußwiderstand R_{N} den Wert 500 kΩ auf. Der Nebenschlußwiderstandswert beträgt in der Figur 5 100 kΩ, und die Figur 6 betrifft den Kurzschlußfall, d. h. der Nebenschlußwiderstand R_{N} hat den Wert O.

Im Vergleich der Figuren 3 bis 6 ist ersichtlich, daß der Verlauf der Prüfspannung U_{Pr} von der Größe des Nebenschlußwiderstandes R_{N} abhängig ist. Für die beispielhaft in den genannten Figuren eingetragenen Zeitpunkte t₁ bis t₆ ergeben sich größtenteils entsprechend unterschiedliche Werte.

Eine Übersicht hierüber gibt die Meßwert-Tabelle der Figur 7. Es wird der zum jeweiligen Zeitpunkt t₁ bis t₅ vorliegende Prüfspannungswert U_{Pr} auf den maximalen Prüfspannungswert U_{Pr max} (U_{Pr} zum Zeitpunkt t₆) dargestellt. Das Verhältnis wird in Prozenten für einen Nebenschlußwiderstand unendlich, 500 kΩ, 100 kΩ und O angegeben.

Es ist ersichtlich, daß mit der Verkleinerung des Nebenanschlußwiderstands R_{N}, d. h. mit Zunahme der Wirksamkeit des Nebenschluß- bzw. Kurzschlußfehlers, ein Anstieg des Prozentwertes erfolgt. Ferner ist ersichtlich, daß sich in der ersten, früheren Hälfte des Prüfspannungsimpulses und damit des Primärstromimpulses die stärksten Änderungen ergeben, während beispielsweise in der zweiten, späteren Hälfte (Zeitpunkte t₄ und t₅) bei einem Nebenschlußwiderstand R_{N} unendlich, 500 kΩ und 100 kΩ keine unterschiedlichen Werte vorliegen. Demgemäß ist es vorteilhaft, wenn die Auswertung der Prüfspannung U_{Pr} in der ersten, früheren Hälfte des in den Figuren 3 bis 6 dargestellten Spannungsverlaufes erfolgt.

Für die Fehlererkennung wird vorzugsweise mindestens ein Momentanwert in einem vorwählbaren Zeitpunkt dem Prüfspannungsverlauf durch Abtastung entnommen. Die Abtastung erfolgt - aus den oben geschilderten Gründen - vorzugsweise in der ersten, früheren Hälfte des Impulses. Da der durch Abtastung gewonnene Momentanwert der Prüfspannung U_{Pr} von der Größe der Versorgungsspannung U_{V} bzw. der Batteriespannung abhängig ist, wird die im Zeitpunkt der Abtastung vorliegende Versorgungs- bzw. Batteriespannung als Vergleichspotential herangezogen. Sofern die Prüfspannung U_{Pr} einen von der Größe der Versorgungs- bzw. Batteriespannung abhängigen Wert überschreitet, liegt ein Neben- und/oder Kurzschlußfehler auf der Sekundärseite 1 der Hochspannungszündanlage vor, was zur Abgabe einer Fehlermeldung führt.

Besonders vorteilhaft ist es, wenn die Auswerteschaltung einen der Versorgungs- bzw. Batteriespannung entsprechenden Referenzwert bildet, der dann für den Spannungsvergleich mit der Prüfspannung U_{Pr} herangezogen wird. Dieser Spannungsvergleich ist besonders einfach mit einem zur Auswerteschaltung 10 gehörenden Komparator durchzuführen; ein Fehler liegt vor, wenn die Prüfspannung U_{Pr} größer als die Referenzspannung U_{R} ist.

Die erfindungsgemäße Schaltungsanordnung zur Überwachung der Hochspannungszündanlage stellt eine Maßnahme im Hinblick auf einen Katalysatorschutz dar, denn bei auftretenden Fehlern ist eine saubere Verbrennung des Kraftstoffes nicht mehr gewährleistet, so daß bei längerer Fehlerdauer der Katalysator einer hohen Belastung unterliegt, die zu Schädigungen führen kann.

## Patentansprüche

1. Schaltungsanordnung zur Überwachung einer Hochspannungszündanlage einer Brennkraftmaschine eines Kraftfahrzeuges oder dergleichen auf Neben- und/oder Kurzschlüsse, mit einer aus der Primärwicklung einer Zündspule und einem Unterbrecher gebildeten Reihenschaltung, die an eine Versorgungsspannung angeschlossen ist, mit einer den Primärstrom (i) der Zündspule (2) erfassenden und diesen in eine entsprechende Prüfspannung (U_{Pr}) umwandelnden Meßanordnung (11), mit einer die Prüfspannung (U_{Pr}) mit einer Referenzspannung (U_{R}) vergleichenden Auswerteschaltung, die bei gegenüber der Referenzspannung (U_{R}) zu großer Prüfspannung (U_{Pr}) eine Fehlermeldung abgibt, dadurch gekennzeichnet, daß die Referenzspannung (U_{R}) entsprechend der Versorgungsspannung (U_{V}) bestimmt ist und daß die Auswerteschaltung (10) für den Spannungsvergleich mindestens einen Momentanwert der Prüfspannung (U_{Pr}) heranzieht, wobei die zeitliche Lage des Momentanwertes in Bezug auf die Zeitdauer eines Primärstrom- bzw. Prüfspannungsimpulses in der ersten, früheren Hälfte des Primärstromimpulses liegt.

2. Schaltungsanordnung nach Anspruch 1, dadurch gekennzeichnet, daß die Meßanordnung (11) ein im Primärstromkreis der Zündspule (2) liegendes Shunt (7) aufweist.

3. Schaltungsanordnung nach Anspruch 2, dadurch gekennzeichnet, daß paralell zum Shunt (7) eine Filterschaltung (9) liegt, die aus einer Reihenschaltung eines Widerstandes (R) und eines Kondensators (C) gebildet ist und daß die Kondensatorspannung (U_{C}) die Prüfspannung (U_{Pr}) bildet.

4. Schaltungsanordnung nach einem der vorhergehenden Ansprüche, dadurch gekennzeichnet, daß die Auswerteschaltung (10) einen Komparator aufweist, dem die Prüfspannung (U_{Pr}) und die Referenzspannung (U_{R}) zugeführt sind.

5. Schaltungsanordnung nach einem der vorhergehenden Ansprüche, dadurch gekennzeichnet, daß die zeitliche Lage des Momentanwertes in Bezug auf die Zeitdauer eines Primärstromimpulses in Abhänigigkeit von der Ausbildung der Hochspannungszündanlage festgelegt ist.

## Claims

1. Circuit arrangement for monitoring a high voltage ignition system of an internal combustion engine of a motor vehicle or the like for shunts and/or short-circuits, having a series circuit which is formed from the primary winding of an ignition coil and a circuit breaker and is connected to a supply voltage with a measurement arrangement (11) which detects the primary current (i) of the ignition coil (2) and converts the latter into a corresponding test voltage (U_{Pr}), having an evaluation circuit which compares the test voltage (U_{Pr}) with a reference voltage (U_{R}) and outputs a fault report when the test voltage (U_{Pr}) is too large in comparison with the reference voltage (U_{R}), characterized in that the reference voltage (U_{R}) is determined in accordance with the supply voltage (U_{V}), and in that the evaluation circuit (10) for the voltage comparison uses at least one instantaneous value of the test voltage (U_{Pr}), the temporal position of the instantaneous value with respect to the duration of a primary current pulse or test voltage pulse lying in the first, earlier half of the primary current pulse.

2. Circuit arrangement according to Claim 1, characterized in that the measurement arrangement (11) has a shunt (7) lying in the primary circuit of the ignition coil (2).

3. Circuit arrangement according to Claim 2, characterized in that a filter circuit (9) which is formed from a series circuit of a resistor (R) and of a capacitor (C) lies in parallel with the shunt (7) and in that the capacitor voltage (U_{C}) forms the test voltage (U_{Pr}).

4. Circuit arrangement according to one of the preceding claims, characterized in that the evaluation circuit (10) has a comparator to which the test voltage (U_{Pr}) and the reference voltage (U_{R}) are fed.

5. Circuit arrangement according to one of the preceding claims, characterized in that the temporal position of the instantaneous value with respect to the duration of a primary current pulse is fixed as a function of the design of the high voltage ignition system.

## Revendications

1. Circuit de surveillance de l'installation d'allumage à haute tension d'un moteur d'automobile ou analogue, basé sur les circuits de dérivation ou les courtscircuits, comprenant :
- une liaison en série de l'enroulement primaire de la bobine d'allumage et d'un interrupteur, avec une tension d'alimentation,
- un dispositif de mesure (11) recevant l'intensité (i) du courant primaire de la bobine (2) et la transformation en une tension de contrôle (U_{Pr}) correspondante,
- un circuit d'exploitation comparant la tension (U_{Pr}) à une tension de référence (U_{R}) et qui délivre, lorsque (U_{Pr}) dépasse trop (U_{R}), un signal de défaut,
caractérisé en ce que :
- la tension de référence (U_{R}) est définie en correspondance avec la tension d'alimentation (U_{V}),
- le circuit d'exploitation (10), pour effectuer la comparaison, utilise une valeur instantanée de la tension de contrôle (U_{Pr}), prise à un instant se situant, par rapport à la durée d'une impulsion du courant primaire ou de la tension de contrôle, dans la moitié antérieure de cette impulsion.

2. Circuit de surveillance selon la revendication 1, caractérisé en ce que le dispositif de mesure (11) comporte un shunt (7) monté dans le circuit du courant primaire de la bobine (2).

3. Circuit selon la revendication 2, caractérisé en ce qu'en parallèle avec le shunt (7), est monté un circuit de filtrage (9) constitué d'une résistance (R) et d'un condensateur (C) montés en série, la tension (U_{C}) du condensateur constituant la tension de contrôle (U_{Pr}).

4. Circuit selon une des revendications précédentes, caractérisé en ce que le circuit d'exploitation (10) comprend un comparateur qui reçoit la tension de contrôle (U_{Pr}) et la tension de référence (U_{R}).

5. Circuit selon une des revendications précédentes, caractérisé en ce que la position dans le temps de la valeur instantanée, par rapport à la durée d'une impulsion du courant primaire, est déterminée en fonction de la constitution de l'installation d'allumage à haute tension considérée.
